# EUROPÄISCHE PATENTSCHRIFT

(11) **EP 0 913 235 B1**
(45) Veröffentlichungstag und Bekanntmachung des Hinweises auf die Patenterteilung: **03.04.2002**
(21) Anmeldenummer: 98119075.4
(22) Anmeldetag: 08.10.1998
(51) Int. Cl.: B25H 1/08, B25H 1/12

(54) **Arbeitsstation zum Halten von Gegenständen**
Work station for holding objects
Station de travail pour le maintien d'objets

(30) Priorität: 09.10.1997 DE 19744624
(43) Veröffentlichungstag der Anmeldung: 06.05.1999
(73) Patentinhaber: Bauer, Jörg R., 88250 Weingarten (DE)
(72) Erfinder: Bauer, Jörg R., 88250 Weingarten (DE)
(74) Vertreter: Blumbach, Kramer & Partner GbR

(56) Entgegenhaltungen:
- EP-A- 0 003 137
- EP-A- 0 536 067
- EP-A- 0 742 081
- WO-A-94/23908
- WO-A-95/28257
- DE-U- 29 616 047
- NL-A- 8 702 845

## Beschreibung

Die Erfindung betrifft einen plattenförmigen Halter von Gegenständen gemäß dem Oberbegriff des Anspruchs 1.

Für Halterungen, mit denen Gegenstände gehalten werden können, um bearbeitet zu werden, besteht sowohl im gewerblichen als auch im privaten Bereich ein großer Bedarf.

In der WO-A-95/28257 (siehe die Ausführungsart nach den Figuren 11-14), von der im Oberbegriff des Anspruchs 1 ausgegangen wird, ist ein Halter bekannt, dessen Rahmen etwa mittig einen die Öffnung zur Aufnahme des Schlittens überspannenden, vorspringenden stationären Steg aufweist und an einer Stirnseite mit einem zur gleichen Seite wie der stationäre Steg vorspringenden Ansatz ausgebildet ist. Der in der Öffnung verschiebbar geführte Schlitten ist an seinen beiden Enden mit parallel zu dem stationären Steg verlaufenden, vorspringenden Stegen versehen, wobei in einen Steg eine in dem Vorsprung geführte Gewindespindel eingreift. Die schlittenfesten Stege können gegenüber dem stationären Steg zur Halterung von Gegenständen verschoben werden. Gegenstände, die mit dem Halter gehalten werden, liegen jeweils auf dem Rahmen auf, so daß ihre Oberflächen, wenn die Gegenstände weniger dick sind als die Stege, nicht für eine Bearbeitung freiliegen.

Aus der WO-A-94/23908 ist eine Werkbank bekannt, die wenigstens an jeder Ecke mit einer Spannbacke versehen ist, die über eine axial in ihr fixierte und in einer rechteckigen Arbeitsplatte der Werkbank axial verschiebbar gelagerten Spannspindel und ein zusätzliches Führungsmittel verdrehfrei zwangsgeführt gegen die Arbeitsplatte verspannbar ist. An der Oberseite jeder Spannbacke, die etwa in der gleichen Ebene wie die Arbeitsplatte angeordnet ist, sowie an der Oberseite der Arbeitsplatte sind Löcher zum Einsetzen von Bankhaken bzw. Haltezapfen zum Halten eines Werkstücks vorgesehen.

In dem DE-U-296 16 047 ist eine Werkbank mit einer Arbeitsplatte und Spannorganen zum Fixieren von Werkstücken beschrieben, wobei die Arbeitsplatte zwischen zwei die Spannorgane aufweisenden Tragböcken eingehängt ist. Die Spannorgane der Tragböcke bestehen aus einem in einem Längsschlitz mittels einer Spindel verschiebbaren Klemmschlitten. Der Klemmschlitten ist mit einem nach oben offenen Loch zur Aufnahme eines Klemmklotzes versehen. An dem Tragbock sind in Bewegungsrichtung des Klemmschlittens hintereinander mehrere, nach oben offene stationäre Löcher zur Aufnahme eines Fixierklotzes angeordnet. Die Oberfläche der Tragböcke verläuft plan zur Oberfläche einer in die Tragböcke eingehängten Arbeitsplatte.

Der Erfindung liegt die Aufgabe zugrunde, einen kostengünstig herstellbaren und möglichst flexibel einsetzbaren Halter zum Halten von Gegenständen zu schaffen.

Diese Aufgabe wird mit den Merkmalen des Anspruchs 1 gelöst.

Mit dem erfindungsgemäßen Halter kann ein zu haltender Gegenstand nicht nur zwischen einer Stirnfläche des Schlittens und einer dem Schlitten zugewandten Stirnfläche der Öffnung des Rahmens, in der der Schlitten geführt ist, gehalten werden, sondern auch an Haltezapfen, die von oben in den Schlitten und den Rahmen einsetzbar sind. Der Schlitten und der Rahmen bilden vorzugsweise eine ebene Oberfläche. Der zu haltende Gegenstand wird somit auf den Schlitten oder den Rahmen, je nachdem, welche Oberfläche höher ist, aufgelegt und dann durch Verfahren des Schlittens relativ zum Rahmen von den Haltezapfen gehalten. Dabei kann bei entsprechender Anordnung und Ausbildung der Haltezapfen weitgehend jede Art von Gegenstand gehalten werden, wobei der Gegenstand dann für eine Bearbeitung zugänglich ist.

Der Halter ist kompakt und kann an unterschiedlichsten Stellen angebracht werden. Vorteilhafte Weiterbildungen des erfindungsgemäßen Halters sind in den abhängigen Ansprüchen 2-9 definiert.

Die Erfindung wird im folgenden anhand schematischer Zeichnungen beispielsweise und mit weiteren Einzelheiten erläutert.

Es stellen dar:
- Fig. 1: eine perspektivische Ansicht einer ersten Ausführungsform eines Halters,
- Fig. 2: verschiedene Schnittansichten des Halters gemäß Fig. 1,
- Fig. 3: eine perspektivische Ansicht einer weiteren Ausführungsform eines Halters,
- Fig. 4: Aufsichten auf den Halter der Fig. 3 mit gehaltenen Gegenständen,
- Fig. 5: verschiedene Aufbauformen des Halters und
- Fig. 6: eine perspektivische Ansicht, teilweise auseinandergezogen, eines für den Halter vorgesehenen Gestells.

Der Halter weist einen insgesamt rechteckigen Rahmen 2 auf, der aus einem U-förmigen Rahmenteil 4 und einem Schenkel 6 besteht, der an dem Rahmenteil 4 befestigt ist. In einer innerhalb des Rahmens 2 ausgebildeten Öffnung ist ein Schlitten 8 in Richtung des Doppelpfeils hin- und herbeweglich. Der Schlitten 8 und der Rahmen 4 bilden eine ebene Oberfläche, in der Löcher 10 zum Einsetzen von Haltezapfen 12 ausgebildet sind. Wenigstens einige der Löcher 10 sind als durch den Rahmen 2 hindurchführende Löcher ausgebildet.

In der äußeren Umfangsfläche 14 des Rahmens 2 sind Gewindelöcher 16 vorgesehen.

In einem in einer stirnseitigen Umfangsfläche des Rahmens 2 ausgebildeten Durchgangsloch 18 ist das Ende einer Gewindestange 20 beispielsweise als Vierkant zugänglich, so daß eine Kurbel auf die Gewindestange 20 aufgesetzt werden kann. Ähnlich ist die Gewindestange 20 in einem in Fig. 1 nicht sichtbaren Durchgangsloch an der Außenseite des Schenkels 6 zugänglich.

Fig. 2a zeigt einen senkrechten Schnitt durch den Rahmen gemäß Fig. 1 längs der Linie a-a. Der Schlitten 8 weist eine Ausnehmung 22 auf, in die eine Gewindebuchse 24 eingesetzt ist, deren Gewinde in das der Gewindestange 20 eingreift. Die Gewindebuchse 24 ist in Längsrichtung der Gewindestange 20 unter Passung in der Ausnehmung 22 aufgenommen. Damit die Gewindestange 20 im Halterahmen 2 drehbar, jedoch nicht längsverschieblich, gelagert ist, weist sie gemäß Fig. 2b, die eine gegenüber Fig. 2a vergrößerte Darstellung des Endbereiches der Gewindestange 20 mit zugehörigem Bereich des Halterahmens zeigt, eine Ringnut 26 auf, in die ein in eine Schlitzausnehmung 28 des Rahmens 2 eingesetztes Federteil 30 eingeschnappt ist. Das Federteil 30 ist beispielsweise insgesamt U-förmig ausgebildet und schnappt mit seinen elastisch aufweitbaren Schenkeln in die Ringnut 26 ein. Auf diese Weise ist die Gewindestange 20, die nur in ihrem mittleren Bereich mit einem Gewinde versehen sein muß, in Längsrichtung unbeweglich, jedoch drehbar im Halterahmen 52 aufgenommen. Wie weiter ersichtlich, ist ein beispielsweise als Vierkant 32 ausgebildetes Ende der Gewindestange 20, das von außerhalb des Halterahmens 2 zugänglich ist und an dem ein Werkzeug zum Drehen der Gewindestange 20 angebracht werden kann.

In Fig. 2c ist ein Schnitt durch den Halter gemäß der Linie c-c in Fig. 1 dargestellt. In die dem Schlitten 8 benachbarten Seitenflächen des Rahmens 2 sind beispielsweise aus Metall bestehende und als Führungen wirksame Flachprofile 34 eingesetzt, die in entsprechende Nuten 36 des Schlittens 8 eingreifen. Der Zusammenbau des Halters geschieht wie folgt:

Bei abgenommenen Schenkel 6 werden in das offene, U-förmige Rahmenteil 6 die Flachprofile 34 und die Gewindestange 20 eingesetzt. Die Gewindestange 20 wird durch Einschieben des Federteils 30 gesichert. Anschließend wird der Schlitten 8 eingeschoben, wobei die Gewindestange 20 in die Gewindebuchse 24 eingreift und solange verdreht wird, bis der Schlitten 8 genügend weit in das Rahmenteil 4 hineinbewegt ist. Anschließend wird der Schenkel 6 an dem Rahmenteil 4 beispielsweise durch Verschrauben, Verkleben usw. befestigt, wobei die Gewindestange ein im Schenkel 6 vorgesehenes Durchgangsloch durchragt.

Mit dem so zusammengebauten Halter ist ein außerordentlich flexibel einsetzbares Werkzeug geschaffen, an dem durch Einsetzen der Haltezapfen 12 in den Rahmen 2 und den Schlitten 8 unterschiedlichste Bauteile sicher gehalten werden können. Der Rahmen 2 kann mittels durch die Löcher 10 hindurch eingesetzter Schrauben von oben her auf jeder Unterlage befestigt werden oder er kann mittels der seitlichen Gewindelöcher 16 an seitlichen Wänden befestigt werden. Er kann auch provisorisch durch Schraubzwingen an irgendwelchen Teilen befestigt werden.

Der Rahmen und der Schlitten können aus unterschiedlichsten Werkstoffen sein, wie Holz, verleimtem Sperrholz, Kunstoff, Metall usw.

Fig. 3 zeigt eine Ausführungsform des Halters, die zwei Schlitten 8 aufweist, die in dem Rahmen 2 längsbeweglich sind. Der Rahmen 2 weist wiederum ein U-förmiges Rahmenteil 4 und den Schenkel 6 auf. Zusätzlich ist ein Distanzstück 38 vorgesehen, das mit dem Rahmenteil 4 einteilig ausgebildet sein kann oder mit ihm verschraubt, verleimt oder sonstwie verbunden sein kann. Es versteht sich, daß die Schlitten 8 an dem Rahmenteil 4 und dem Distanzstück 38 längsgeführt sind.

Weiter sind in Fig. 3 Wandteile 40 angedeutet, mit denen die Umfangsfläche des Rahmens 2 verschraubt werden kann, so daß der Halter die obere Deckplatte eines Gestells bildet. Es versteht sich, daß die Wandteile 40 mit Löchern zum Einsetzen der in die Gewindelöcher 16 des Rahmens 2 eingreifenden Schrauben (nicht dargestellt) sowie mit weiteren Löchern 22 versehen sind, durch die hindurch die Enden der Gewindestangen 20 zugänglich sind.

Es versteht sich, daß die beiden Schlitten 8 nicht zwangsläufig zueinander parallel bewegbar angeordnet sein müssen. Auch versteht sich, daß ein Halter mit mehr als zwei Schlitten ausgebildet sein kann.

Fig. 4 zeigt, wie in dem Halter gemäß Fig. 3 unterschiedlichste Gegenstände gehalten werden können. Gemäß Fig. 4a wird ein runder Gegenstand 42 zwischen den Haltezapfen 12 gehalten, von denen zwei am Rahmen fest sind und je einer auf einem der Schlitten 8 angeordnet ist. Gemäß Fig. 4b wird ein stabförmiger Gegenstand 44 gehalten.

Fig. 5 zeigt unterschiedliche Anordnungen von Haltern 50, die entsprechend der Ausführungsform gemäß Fig. 3 ausgebildet sind.

Gemäß Fig. 5a bildet der Halter 50 die Deckplatte eines Gestells mit zwei Seitenwänden 52, die mit sich gegenüberliegenden Umfangsflächen des Halters 50 verschraubt sind. Unterhalb des Halters 50 ist ein Schmutzfangfach 54 vorgesehen, das bei der Bearbeitung eines von dem Halter 50 gehaltenen Werkstücks entstehenden Schmutz auffängt. Seitlich an die linke Seitenwand 52 ist ein Schrankelement 56 angebaut.

Es versteht sich, daß der Rahmen des Halters 50 unter Zwischenanordnung von Distanzstücken an den Seitenwänden 52 befestigt sein kann, so daß das Schmutzfangfach weitgehend allen entstehenden Schmutz auffängt.

Gemäß Fig. 5b ist der Halter 50 mit vier Beinen 60 verschraubt, die über Streben 62 zusätzlich stabilisiert sind.

Bei der Anordnung gemäß Fig. 5c ist der Halter 50 von oben mit einer Tischplatte 64 verschraubt.

Fig. 6 zeigt ein vorteilhafterweise für einen in Fig. 6 nicht dargestellten Halter verwendbares Gestell. Dieses Gestell aus zwei Wandteilen 70, die mittels Distanzstäben 72 und in diese durch die Wandteile 70 hindurch einschraubbare Schrauben 74 aneinander befestigbar sind. Die Distanzstücke sind in Ecken eines beispielsweise als Blechprofil ausgebildeten Kastens 76 angeordnet, dessen vorderer Oberrand zu einem mit Schlitzen 84 versehenen Schlitzteil 86 abgebogen ist. Eine Türe 88 liegt im geschlossenen Zustand an dem Schlitzteil 86 derart an, daß die oberen Enden der Schlitze 84 freibleiben. Auf diese Weise wird ein durch einen der Schlitze 84 hindurchgeführtes Elektroanschlußkabel 94 für ein nicht dargestelltes Elektrogerät bei geschlossener und abgeschlossener Türe diebstahlsicher in dem Schlitz 84 aufgenommen, so daß gleichzeitig das Elektrogerät vor Entwendung geschützt ist. In dem Kasten 76 befindet sich ein Elektroanschluß 90, der auf diese Weise vor unbefugtem Zugriff geschützt ist.

Der in Fig. 6 nicht dargestellte Halter kann über die in ihren Umfangsflächen vorgesehenen Gewindelöcher 16 (Fig. 1 oder 3) mit den Wandteilen 70 verschraubt werden. Dies ist in besonders einfacher Weise dadurch möglich, daß der Halter mit lose eingeschraubten Schrauben 74 von oben in die in den Wandteilen 70 vorgesehenen Schlitzlöcher 92 eingeschoben wird.

## Patentansprüche

1. Plattenförmiger Halter von Gegenständen (42, 44), enthaltend
- einen plattenförmigen Trag- und Einspannrahmen (2) mit wenigstens einer von dem Rahmen umschlossenen Öffnung,
- einen in der Öffnung verschiebbar geführten Schlitten (8) und
- eine zwischen dem Rahmen und dem Schlitten wirkende Antriebseinrichtung (20) zum Verschieben des Schlittens,
**dadurch gekennzeichnet, daß**
- der Rahmen (2) oder der Schlitten (8) eine insgesamt ebene Oberfläche aufweisen.
- der Rahmen und der Schlitten nach oben offene Löcher (10) aufweisen, und in Richtung der wobei die Löcher im Rahmen beidseitig des Schlittens und in Richtung der Verschiebbarkeit des Schlittens angeordnet sind, und
- Haltezapfen (12) vorgesehen sind, die in den Löchern (10) einschiebbar und innerhalb der Löcher fixierbar sind, um ein sicheres Einspannen der Gegenstände zu erlauben.

2. Halter nach Anspruch 1, **dadurch gekennzeichnet, daß** der Rahmen (2) und der Schlitten (8) zusammen eine ebene Oberfläche bilden.

3. Halter nach Anspruch 1 oder 2, **dadurch gekennzeichnet, daß** der Rahmen (2) von oben nach unten durch ihn hindurchführende Befestigungslöcher (10) aufweist.

4. Halter nach Anspruch 1 bis 3, **dadurch gekennzeichnet, daß** am Außenumfang des Rahmens (2) Gewindelöcher (16) vorgesehen sind.

5. Halter nach einem der Ansprüche 1 bis 4, **dadurch gekennzeichnet, daß** der Schlitten (8) an zwei Schenkeln des Rahmens (2) mittels am Rahmen befestigter Profilteile (34) geführt ist, die in seitlich am Schlitten ausgebildete Nuten (36) eingreifen.

6. Halter nach einem der Ansprüche 1 bis 5, **dadurch gekennzeichnet, daß** die Antriebsvorrichtung durch eine den Rahmen (2) und den Schlitten (8) durchquerende Gewindestange (20) gebildet ist, die im Rahmen (2) drehbar und unverschiebbar gelagert ist, mit einer im Schlitten (8) vorgesehenen Gewindebuchse (24) in Eingriff ist und von außerhalb des Rahmens (2) drehantreibbar ist.

7. Halter nach einem der Ansprüche 1 bis 6, **dadurch gekennzeichnet, daß** der Rahmen (2) zwei durch ein Distanzstück (38) getrennte, nebeneinander angeordnete rechteckige Öffnungen aufweist, innerhalb derer je ein Schlitten (8) angeordnet ist.

8. Halter nach einem der Ansprüche 1 bis 7, **dadurch gekennzeichnet, daß** der Halter die Deckplatte eines Gestells (70, 72, 74) bildet, das ein mittels einer Türe (88) verschließbares Schrankelement (76, 70) mit einem darin aufgenommenen Elektroanschluß (90) enthält, wobei die Türe (88) gegen ein mit wenigstens einem Schlitz (84) versehenes Schlitzteil (88) derart schließt, das bei geschlossener Türe ein durch den Schlitz hindurchgeführtes Elektroanschlußkabel (94) diebstahlsicher gehalten ist.

9. Halter nach einem der Ansprüche 1 bis 8, **dadurch gekennzeichnet, daß** der Halter (50) die Deckplatte eines Gestells (52) bildet, das unterhalb des Halters (50) ein Schmutzfangfach (54) aufweist.

## Claims

1. A plate-shaped holder for articles (42, 44), including
- a plate-shaped carrier and clamping frame (2) with at least one opening surrounded by the frame,
- a slider (8) guided slidably in the opening, and
- a drive device (20) operative between the frame and the slider for displacing the slider,
**characterised in that**
- the frame (2) or the slider (8) have a generally flat surface,
- the frame and the slider have upwardly open holes (10), wherein the holes are arranged in the frame on both sides of the slider and in the direction of displaceability of the slider, and
- there are provided holding pins (12) which can be inserted into the holes (10) and fixed within the holes in order to permit the articles to be securely clamped.

2. A holder according to claim 1 **characterised in that** the frame (2) and the slider (8) together form a flat surface.

3. A holder according to claim 1 or claim 2 **characterised in that** the frame (2) has fixing holes (10) which pass through it from above downwardly.

4. A holder according to claims 1 to 3 **characterised in that** screwthreaded holes (16) are provided at the outside periphery of the frame (2).

5. A holder according to one of claims 1 to 4 **characterised in that** the slider (8) is guided on two limbs of the frame (2) by means of profile portions (34) which are fixed to the frame and which engage into grooves (36) provided laterally on the slider.

6. A holder according to one of claims 1 to 5 **characterised in that** the drive device is formed by a screwthreaded rod (20) which passes through the frame (2) and the slider (8) and which is mounted rotatably and non-slidably in the frame (2) and is in engagement with a screwthreaded bush (24) provided in the slider (8) and is drivable in rotation from outside the frame (2).

7. A holder according to one of claims 1 to 6 **characterised in that** the frame (2) has two mutually juxtaposed rectangular openings which are separated by a spacer portion (38) and within each of which is arranged a respective slider (8).

8. A holder according to one of claims 1 to 7 **characterised in that** the holder forms the cover panel of a support structure (70, 72, 74) including a cabinet element (76, 70) closable by means of a door (88) and having an electrical supply (90) accommodated therein, wherein the door (88) closes against a slot portion (86) provided with at least one slot (84), in such a way that when the door is closed an electrical connecting cable (94) which is passed through the slot is held in a theft-proof manner.

9. A holder according to one of claims 1 to 8 **characterised in that** the holder (50) forms the cover plate of a support structure (52) which beneath the holder (50) has a dirt catch pan (54).

## Revendications

1. Support en forme de plaque pour objets (42, 44) comportant
- un cadre de support et de serrage (2) en forme de plaque présentant au moins une ouverture entourée par le cadre,
- un chariot (8) guidé en translation dans l'ouverture, et
- un dispositif d'entraînement (20) destiné à déplacer le chariot et agissant entre le cadre et le chariot,
**caractérisé en ce que** :
- le cadre (2) ou le chariot (8) présentent dans l'ensemble une surface plane,
- le cadre et le chariot présentent des trous (10) ouverts vers le haut, les trous étant ménagés dans le cadre des deux côtés du chariot et en direction de la mobilité en translation du chariot, et
- il est prévu des tenons de maintien (12) qui peuvent venir s'introduire dans les trous (10) et se fixer à l'intérieur des trous, afin de permettre un serrage sûr des objets.

2. Support selon la revendication 1, **caractérisé en ce que** le cadre (2) et le chariot (8) forment conjointement une surface plane.

3. Support selon l'une ou l'autre des revendications 1 et 2, **caractérisé en ce que** le cadre (2) présente des trous de fixation (10) qui le traversent depuis le haut vers le bas.

4. Support selon l'une quelconque des revendications 1 à 3, **caractérisé en ce que** des trous taraudés (16) sont prévus sur la périphérie extérieure du cadre (2).

5. Support selon l'une quelconque des revendications 1 à 4, **caractérisé en ce que** le chariot (8) est guidé sur deux bras du cadre (2) au moyen de pièces profilées (34) fixées sur le cadre, qui s'engagent dans des gorges (36) ménagées latéralement sur le chariot.

6. Support selon l'une quelconque des revendications 1 à 5, **caractérisé en ce que** le dispositif d'entraînement est formé par une tige filetée (20) traversant le cadre (2) et le chariot (8), qui est montée en rotation mais sans possibilité de translation dans le cadre (2), qui est en engagement avec une douille taraudée (24) prévue dans le chariot (8), et qui peut être entraînée en rotation depuis l'extérieur du cadre (2).

7. Support selon l'une quelconque des revendications 1 à 6, **caractérisé en ce que** le cadre (2) présente deux ouvertures rectangulaires séparées par un élément écarteur (38) et ménagées l'une à côté de l'autre, à l'intérieur desquelles est agencé un chariot respectif (8).

8. Support selon l'une quelconque des revendications 1 à 7, **caractérisé en ce que** le support forme la plaque de couverture d'un bâti (70, 72, 74) qui comprend un élément d'armoire (76, 70) susceptible d'être refermé par une porte (88) et comportant une borne électrique (90) logée dans celui-ci, la porte (88) se fermant contre une pièce à fente (86) pourvue d'au moins une fente (84), de telle sorte que dans l'état fermé de la porte, un câble de branchement électrique (94) passé à travers la fente est retenu de façon sûre à l'encontre d'un vol.

9. Support selon l'une quelconque des revendications 1 à 8, **caractérisé en ce que** le support (50) forme la plaque de couverture d'un bâti (52) qui comprend un casier de collecte de saletés (54) au-dessous du support (50).
